# EUROPÄISCHE PATENTSCHRIFT

(11) **EP 0 720 714 B1**
(45) Veröffentlichungstag und Bekanntmachung des Hinweises auf die Patenterteilung: **25.03.1998**
(21) Anmeldenummer: 94926796.7
(22) Anmeldetag: 19.09.1994
(51) Int. Cl.: F22B 37/10, F28F 1/40

(54) **Durchlaufdampferzeuger und Verfahren zu dessen Betrieb**
Steam boiler of once-through type and process for operating the same
Chaudière à vapeur du type à circulation ouverte, et procédé de faire fonctionner une telle chaudière

(30) Priorität: 30.09.1993 DE 4333404
(43) Veröffentlichungstag der Anmeldung: 10.07.1996
(73) Patentinhaber: SIEMENS AKTIENGESELLSCHAFT, 80333 München (DE)
(72) Erfinder: KÖHLER, Wolfgang, D-90562 Kalchreuth (DE); WITTCHOW, Eberhard, D-91054 Erlangen (DE)
(86) Internationale Anmeldenummer: DE9401086
(87) Internationale Veröffentlichungsnummer: WO9509325

(56) Entgegenhaltungen:
- WO-A-92/18807
- DE-A- 2 032 891
- FR-A- 1 288 755
- US-A- 5 070 937
- VGB KRAFTWERKSTECHNIK, Bd.73, Nr.4, 1993, ESSEN DE Seiten 352 - 361 J.FRANKE, W.KÖHLER AND E.WITTCHOW 'Verdampferkonzepte für Benson-Dampferzeuger' in der Anmeldung erwähnt
- PATENT ABSTRACTS OF JAPAN vol. 17, no. 284 (M-1421) 31. Mai 1993 & JP,A,05 010 696 (SUMITOMO LIGHT METAL) 19. Januar 1993

## Beschreibung

Die Erfindung betrifft einen Durchlaufdampferzeuger mit einem Gaszug aus miteinander gasdicht verschweißten, im wesentlichen vertikal angeordneten Rohren. Die Erfindung richtet sich weiter auf ein Verfahren zum Betreiben eines derartigen Durchlaufdampferzeugers.

Ein Dampferzeuger, dessen Brennkammerwand aus vertikal angeordneten Rohren aufgebaut ist, ist gegenüber einem eine schraubenförmige Berohrung aufweisenden Dampferzeuger kostengünstiger herzustellen. Allerdings können die nicht vermeidbaren Unterschiede in der Wärmezufuhr zu den einzelnen Rohren zu Temperaturdifferenzen zwischen benachbarten Rohren - insbesondere am Austritt eines Verdampfers - führen. Diese Temperaturdifferenzen können Schäden aufgrund von unzulässigen Wärmespannungen verursachen. Die Temperaturdifferenzen können vermieden werden durch eine drastische Reduzierung des Reibungsdruckverlustes. Die Reduzierung ihrerseits wird erreicht durch eine entsprechende Absenkung der Strömungsgeschwindigkeit, d.h. der Massenstromdichte in den Rohren. Um auch bei einer niedrigen Massenstromdichte einen guten Wärmeübergang zu erreichen, ist es z.B. aus der Europäischen Patentanmeldung 0 503 116 bekannt, Rohre einzusetzen, die auf ihrer Innenseite ein mehrgängiges Gewinde bildende Rippen aufweisen.

Darüber hinaus sind aus der Deutschen Offenlegungsschrift 20 32 891 auch kreuzgezogene Rohre bekannt, auf deren Innenseite zur Bildung einer Oberflächenstruktur einer ersten Berippung eine gegenläufige zweite Berippung überlagert ist.

Bei einer Berohrung der Brennkammerwand eines Dampferzeugers mit innenberippten Verdampferrohren wird der Axialströmung ein Drall überlagert, der zu einer Phasenseparation des Strömungs- oder Wärmeaufnahmenlediums mit einem Wasserfilm an der Rohrinnnenwand, d. h. an der Heizfläche, führt. Dadurch kann der sehr gute Wärmeübergang des Siedens fast bis zur völligen Verdampfung des Wassers aufrecht erhalten werden. Im Druckbereich zwischen 200 bar und 221 bar lassen sich jedoch bei starker Beheizung mit einer Drallströmung allein nicht immer unzulässig hohe Wandtemperaturen vermeiden. In der Nähe des kritischen Druckes bei etwa 210 bar - wo es nur noch einen geringen Dichteunterschied gibt zwischen flüssiger und dampfförmiger Phase - ist die Benetzung der Heizfläche wesentlich schwieriger zu gewährleisten als in einem unterhalb von 200 bar liegenden Druckbereich. Dies ist dadurch bedingt, daß ein sich zwischen der Rohrwand und der flüssigen Phase des Wärmeaufnahmemediums bildender Dampffilm den Wärmeübergang behindert (Filmsieden). In diesem Bereich der Dampf filmbildung steigt die Temperatur der Rohrwand stark an. Wie in dem Aufsatz "Verdampferkonzepte für Benson-Dampferzeuger" von J. Franke, W. Köhler und E. Wittchow veröffentlicht in VGB Kraftwerkstechnik 73 (1993), Heft 4, Seiten 352 bis 360, beschrieben, reichen oberhalb eines Druckes von rund 210 bar bereits geringe Wandüberhitzungen aus, um vom Siedezustand mit benetzter Heizfläche zum Filmsieden mit unbenetzter Heizfläche zu gelangen. Auch können sich im genannten Druckbereich bereits bei geringfügigen Überhitzungen in der überhitzten Grenzschicht Dampfblasen bilden, die sich zu großen Blasen vereinigen und somit die Wärmeübertragung behindern (homogene Keimbildung).

Der beschriebene Wäremübergangsmechanismus führt nun dazu, daß in den genannten Rohren von Dampferzeugern, die mit Drükken von etwa 200 bar und darüber betrieben werden, die Massenstromdichte und damit der Reibungsdruckverlust höher gewählt werden müssen als bei Dampferzeugern, die mit Drücken unterhalb von 200 bar betrieben werden. Dadurch geht besonders bei kleinen Rohrinnendurchmessern der Vorteil verloren, daß bei Mehrbeheizung einzelner Rohre auch deren Durchsatz steigt. Da jedoch hohe Dampfdrücke über 200 bar erforderlich sind, um hohe thermische Wirkungsgrade und damit niedrige Kohlendioxid-Emissionen zu erzielen, ist es notwendig, auch in diesem Druckbereich eine gute Wärmeübertragung sicherzustellen. Daher werden Dampferzeuger mit senkrecht berohrter Brennkammerwand üblicherweise mit verhältnismäßig hohen Massenstromdichten in den Rohren betrieben, um im kritischen Druckbereich von etwa 200 bis 221 bar stets einen ausreichend hohen Wärmeübergang von der Rohrwand an das Wärmeaufnahmemedium, d. h. an das Wasser/Wasserdampf-Gemisch, zu erreichen. Dies führt allerdings nur zu einem umbefriedigenden Temperaturausgleich am Austritt der Rohre bei unterschiedlicher Beheizung.

Der Erfindung liegt daher die Aufgabe zugrunde, einen Durchlaufdampferzeuger anzugeben, bei dessen Verdampferrohren auch in der Nähe des kritischen Druckes von etwa 210 bar ein besonders guter Wärmeübergang von der Rohrwand oder Heizfläche auf das Wärmeaufnahmemedium gewährleistet ist. Auch soll ein Verfahren zum Betreiben eines derartigen Durchlaufdampferzeugers angegeben werden, dem geringe Temperaturdifferenzen am Austritt benachbarter Dampferzeugerrohre erreicht werden.

Bezüglich des Druchlaufdampferzeugers mit einem aus miteinander gasdicht verschweißten Rohren gebildeten Gaszug, an dem sich Brenner für einen fossilen Brennstoff befinden, wobei die im wesentlichen vertikal angeordneten Rohre des Gaszugs zum Erreichen einer hohen Strömungsturbulenz und/oder zur Ausbildung von Längswirbeln in einem Strömungsmedium auf ihrer Innenseite eine durch zwei überlagerte gegenläufige Berippungen gebildete Oberflächenstruktur aufweisen und für den Durchfluß des Strömungsmediums parallel geschaltet sind, und wobei die erste Berippung einen spitzen Winkel mit der Rohrachse einschließt, und die gegenläufige zweite Berippung parallel zur Rohrachse verläuft, wird die Aufgabe erfindungsgemäß dadurch gelöst, daß ein von der ersten oder schraubenförmigen Berippung mit der Rohrwand gebildeter Flankenwinkel auf der Anströmseite flacher ist als auf der Abströmseite.

Das Verdampferrohr weist dann in fertigungstechnisch einfacher Weise eine schraubenförmige Innenberippung mit die Rippen unterbrechenden Längsnuten auf. Durch die Längsnuten werden Abrißkanten vorgegeben, die eine Wirbelerzeugung begünstigen, wobei die Entstehung von Längswirbeln durch die unterschiedlichen Flankenwinkel besonders vorteilhaft begünstigt wird.

Die durch die Berippung begrenzten Erhöhungen der Innenwand betragen vorteilhafterweise mindestens 0,7 mm.

Bezüglich des Verfahrens wird diese Aufgabe erfindungsgemäß dadurch gelöst, daß bei einem Durchlaufdampferzeuger nach Anspruch 1 die Massenstromdichte **ṁ** - bezogen auf Vollastbetrieb, d.h. 100% Dampfleistung - in den Rohren in Abhängigkeit vom Rohrinnendurchmesser d eingestellt wird, wobei ein durch ein Wertepaar der Massenstromdichte **ṁ** und des Rohrinnendurchmessers d bestimmter Betriebspunkt in einem Koordinatensystem zwischen einer Kurve B und der Abszisse liegt und wobei die Kurve B durch Punkte entsprechend den Wertepaaren${\text{d}}_{\text{1}} \text{= 10 mm bei} {{\text{m}}^{̇}}_{\text{1}} {\text{= 1300 kg/m}}^{\text{2}} \text{·s,}$${\text{d}}_{\text{2}} \text{= 25 mm bei} {{\text{m}}^{̇}}_{\text{2}} {\text{= 1600 kg/m}}^{\text{2}} \text{·s}$ und${\text{d}}_{\text{3}} \text{= 40 mm bei} {{\text{m}}^{̇}}_{\text{3}} {\text{= 1600 kg/m}}^{\text{2}} \text{·s}$

Dadurch wird zusätzlich zu einem Strömungsdrall auch eine gute Durchmischung der Strömung herbeigeführt. Damit können Wandüberhitzungen vermieden werden. Durch eine hohe Turbulenz in der Strömung läßt sich außerdem verhindern, daß sich an der Heizfläche oder in der überhitzten Grenzschicht so große Dampfblasen bilden, daß sie sich zu einem Dampffilm vereinigen können und somit den Wärmeübergang verschlechtern. Die unterschiedliche Ausbildung der Oberflächenstruktur auf der Innenseite der Verdampferrohre führt dazu, daß die Betriebspunkte entsprechen den Wertepaaren aus Massenstromdichte **ṁ** und Rohrinnendurchmesser d in unterschiedlichen Bereichen zwischen der Kurve B und der Abszisse eingestellt werden.

Ausführungsbeispiele der Erfindung werden anhand einer Zeichnung näher erläutert. Darin zeigen:
- Figur 1: in vereinfachter Darstellung einen Dampferzeuger mit vertikal berohrter Brennkammerwand,
- Figur 2: einen Ausschnitt aus einem horizontalen Schnitt durch einen vertikalen Gaszug,
- Figur 3: einen Längsschnitt durch einen kleinen Ausschnitt eines gegenläufige Innenberippungen aufweisenden Dampferzeugerrohres,
- Figur 4: einen Ausschnitt IV aus Figur 3 in größerem Maßstab mit einer Erhöhung,
- Figur 5: ein anderes Ausführungsbeispiel eines gegenläufige Innenberippungen aufweisenden Dampferzeugerrohres,
- Figur 6: einen Ausschnitt VI aus Figur 5 in größerem Maßstab mit einer pyramidenförmigen Erhöhung,
- Figur 7: ein erfindungsgemäßes Ausführungsbeispiel eines gegenläufige Innenberippungen aufweisenden Dampferzeugerrohres,
- Figur 8: einen Schnitt A-A aus Figur 7 in größerem Maßstab mit Erhöhungen, und
- Figur 9: ein Koordinatensystem mit Kurven A und B.

Die Ausführungsformen nach den Figuren 3 bis 6 fallen nicht unter die beanspruchte Erfindung.

In Figur 1 ist schematisch ein Durchlaufdampferzeuger 2 mit rechteckigem Querschnitt dargestellt, dessen vertikaler Gaszug durch eine Umfassungswand 4 gebildet ist, die am Unterende in einen trichterförmigen Boden 6 übergeht.

In einem unteren Bereich V des Gaszugs sind eine Anzahl von Brennern für einen fossilen Brennstoff in jeweils einer Öffnung 8, von denen nur zwei sichtbar sind, in der aus Dampferzeugerrohren 10 gemäß den Figuren 3, 5 oder 7 zusammengesetzten Umfassungs- oder Brennkammerwand 4 angebracht. Die Dampferzeugerrohre 10 sind in diesem Bereich V, in dem sie zu einer Verdampferheizflache 12 gasdicht miteinander verschweißt sind (Figur 2), vertikal verlaufend angeordnet. Die miteinander gasdicht verschweißten Rohre 10 bilden beispielsweise in einer Rohr-Steg-Rohr-Konstruktion oder in einer Flossenrohr-Konstruktion die gasdichte Brennkammerwand 4.

Oberhalb dieses Bereiches V des Gaszugs befinden sich Konvektionsheizflächen 14, 16 und 18. Darüber befindet sich ein Rauchgasaustrittskanal 20, über den das durch Verbrennung eines fossilen Brennstoffs erzeugte Rauchgas RG den vertikalen Gaszug verläßt. Das Rauchgas RG dient als Heizmedium für das in den Damperzeugerrohren 10 strömende Wasser oder Wasser-Dampf-Gemisch.

Die Dampferzeugerrohre 10 weisen auf ihrer Innenseite eine Oberflächenstruktur auf. Das Dampferzeugerrohr 10 gemäß Figur 3 ist auf seiner Innenseite mit einer ersten Berippung - in Richtung des Pfeils 22 - versehen, der eine gegenläufige zweite Berippung - in Richtung des Pfeils 24 - überlagert ist. Durch die gegenläufigen Berippungen 22 und 24, die mit der Rohrachse M gleich große, spitze Winkel a bzw. b einschließen, ergibt sich auf der Innenseite eine regelmäßige Struktur mit Erhöhungen 26 auf rautenförmigen Grundflächen und Vertiefungen 28. Eine derartige Erhöhung mit einer rautenförmigen Grundfläche 30 und abgeflachter Oberseite 32 ist in Figur 4 vergrößert herausgezeichnet.

Auch beim Ausführungsbeispiel gemäß Figur 5 schließen die überlagerten Berippungen 22', 24' gleich große, spitze Winkel a' bzw. b' mit der Rohrachse M ein. Die Vertiefungen 28' sind keilförmig, so daß die Erhöhungen 26' - wie in dem vergrößerten Ausschnitt VI nach Figur 6 erkennbar- pyramidenförmig sind. Dadurch entstehen sowohl auf der Anströmseite als auch auf der Abströmseite schräge Flächen 33 bzw. 34. Wie durch die Pfeile 36' und 38' angedeutet, neigen nämlich unter einem bestimmten Winkel überströmte Flächen 33, 34 bei der Überströmung zur Langswirbelbildung im Nachlauf. Dies führt zu einer guten Durchmischung der direkt an der Innenwand verlaufenden Grenzschicht mit der Kern- oder Hauptströmung des das Dampferzeugerrohr 10 durchströmenden Wasser/Wasserdampf-Gemisches.

Beim Ausführungsbeispiel gemäß Figur 7 weist das Dampferzeugerrohr 10 zusätzlich zu einer schraubenförmigen Innenberippung 22" Längsnuten als Vertiefungen 28" auf. Diese erste Berippung 22" schließt dabei mit der Rohrachse M wiederum einen spitzen Winkel a" ein, während die zweite Berippung 24" parallel zur Rohrachse M verläuft. Durch die Längsnuten oder Vertiefungen 28" werden Abrißkanten 40 vorgegeben, die eine Wirbelerzeugung begünstigen.

Wie in dem vergrößerten Schnitt A - A nach Figur 8 dargestellt, schließen die Erhöhungen 26" der schraubenförmigen Berippung 22" mit der Rohrinnenwand 42 auf der Anströmseite einen Flankenwinkel c und auf der Abströmseite einen Flankenwinkel f ein. Dabei ist der Flankenwinkel c auf der Anströmseite kleiner oder gleich dem Flankenwinkel f auf der Abströmseite. Dies begünstigt wiederum die Ausbildung der Längswirbel auf der Abströmseite, wie durch die Pfeile 36", 38" angedeutet.

Die durch Verbrennung eines fossilen Brennstoffs in den Brennern der Brennkammerwand 4 erzeugte Wärme wird von dem Wasser oder Wasser-Dampf-Gemisch (Strömungs- oder Wärmeaufnahmemedium) aufgenommen, das die Rohre 10 durchströmt und dabei verdampft. Dabei ragen die Erhöhungen 26, 26', 26" mindestens um H = 0,7 mm in das Rohr 10 hinein, um eine gute Durchmischung und/oder Verwirbelung des Wasseranteils und des Dampfanteils des Strömungsmediums und damit eine hohe Turbulenz innerhalb des Rohres 10 zu erreichen. Dadurch gibt das Rohr 10 die von ihm aufgenommene Wärme aus dem Rauchgas RG besonders gut an das Strömungsmedium weiter und wird sicher gekühlt. Bei einer Oberflächenstruktur auf der Innenseite des Rohres 10 gemäß dem Ausführungsbeispiel nach Figur 7 wird dabei der Turbulenz noch ein Drall überlagert.

Um geringe Temperaturdifferenzen am Austritt benachbarter, unterschiedlich beheizter Dampferzeugerrohre zu gewährleisten, ist gemäß der Erfindung die Massenstromdichte **ṁ** abhängig vom Rohrinnendurchmesser d gewählt. Dabei ist die Massenstromdichte **ṁ** der gemittelte Durchsatz pro Fläche und Zeit (kg/m²·s) aller Rohre 10 bei Vollastbetrieb, d.h. 100% Dampfleistung.

In dem Koordinatensystem gemäß Figur 9 ist die Massenstromdichte **ṁ** als Funktion des Rohrinnendurchmessers d darstellbar. Drei Punkte der Kurve B sind durch die Wertepaare${\text{d}}_{\text{1}} \text{= 10 mm bei} {{\text{m}}^{̇}}_{\text{1}} {\text{= 1300 kg/m}}^{\text{2}} \text{·s,}$${\text{d}}_{\text{2}} \text{= 25 mm bei} {{\text{m}}^{̇}}_{\text{2}} {\text{= 1600 kg/m}}^{\text{2}} \text{·s}$ und${\text{d}}_{\text{3}} \text{= 40 mm bei} {{\text{m}}^{̇}}_{\text{3}} {\text{= 1600 kg/m}}^{\text{2}} \text{·s}$ gegeben.

Jeder Punkt in dem Feld zwischen der Kurve B und der Abszisse, entlang der der Rohrinnendurchmesser d aufgetragen ist, stellt ein Wertepaar (d/**ṁ**) dar, bei dem bei einer Mehrbeheizung eines einzelnen Rohres 10 der Massendurchsatz oder Massenstrom durch dieses Rohr 10 ansteigt bzw. nur so wenig abfällt, daß die Temperaturdifferenz benachbarter Rohre klein bleiben. Um nämlich eine Mehrbeheizung eines einzelnen Rohres 10 kompensieren zu können, ist es notwendig, daß der Massenstrom in dem starker beheizten Rohr gegenüber dem Massenstrom in durchschnittlich beheizten Rohren ansteigt. Dies ist in dem hier betrachteten, durch die vertikale Anordnung der Rohre 10 gegebenen Parallelrohrsystem dann der Fall, wenn die folgende Gleichung erfüllt ist:$\left(\frac{\text{Δ} \left({\text{Δp}}_{\text{ges}}\right)}{\text{Δ} {\text{Q}}^{̇}}\right) {\text{}}_{{\text{M}}^{̇} \text{=konst.}} \text{=} \left(\frac{\text{Δ} \left({\text{Δp}}_{\text{R}} {\text{+ Δp}}_{\text{G}} {\text{+ Δp}}_{\text{B}}\right)}{\text{Δ} {\text{Q}}^{̇}}\right) {\text{}}_{{\text{M}}^{̇} \text{=konst.}} \text{<0}$

Dies bedeutet mit anderen Worten, daß der gesamte Druckabfall Δp_{ges} (dies ist der Unterschied zwischen dem Druck im unten liegenden Eintrittssammler und dem Druck im oben liegenden Austrittssammler bzw. in einem Zwischensammler) des betrachteten Rohres 10 bei einer Mehrbeheizung Δ**Q̇** abnehmen muß, wenn man den Durchsatz **Ṁ** konstant hält. **Ṁ** mit der Einheit [kg/s] ist der Massenstrom durch das Rohr 10. Dabei sind die Anteile Δp_{R} der Reibungsdruckabfall, Δp_{G} der Druckabfall aufgrund der geodätischen Höhenänderung und Δp_{B} der Druckabfall aufgrund der Beschleunigung der Strömung, wobei letzterer Anteil Δp_{B} gegenüber den beiden anderen Anteilen Δp_{R}, Δ p_{G} zu vernachlässigen ist. Um einen Anstieg des Massenstroms im stärker beheizten Rohr 10 zu erhalten, ist es somit notwendig, daß der mit der Mehrbeheizung verbundene Anstieg des Reibungsdruckabfalls Δp_{R} bei konstant gehaltenem Massenstrom **Ṁ** geringer ist als die durch die Mehrbeheizung verursachte Verminderung des geodätischen Druckabfalls Δp_{G}. Da nun der Reibungsdruckabfall Δp_{R} dem Kehrwert des Rohrinnendurchmessers d proportional ist, gilt für kleine Rohrinnendurchmesser d diese Bedingung für einen geringeren Bereich der Massenstromdichte **ṁ** in den Rohren 10 als für Rohre 10 mit größerem Rohrinnendurchmesser d. Die gestrichelte Kurve A in Figur 9 zeigt diesen Zusammenhang.

Wenn die Massenstromdichte **ṁ** in den Rohren 10 unterhalb der in Figur 9 dargestellten Kurve A liegt, erhöht sich einerseits in stärker beheizten Rohren 10 der Massenstrom gegenüber dem Wert in durchschnittlich beheizten Rohren 10. Andererseits ist zur sicheren Kühlung der Rohre 10 ein Mindestmassenstrom in den Rohren 10 notwendig. Wird deshalb der Massenstrom in den Rohren 10 so gewählt, daß sich der Vollastbetriebspunkt oberhalb der Kurve A einstellt, so wird sich der Massenstrom in den stärker beheizten Rohren 10 gegenüber demjenigen im durchschnittlich beheizten Rohren 10 vermindern. Ist diese Verminderung gering, so werden auch die Temperaturdifferenzen benachbarter Rohre klein. Dies ist dann der Fall, wenn die durch Mehrbeheizung eines Rohres 10 bewirkte prozentuale Massenstromänderung nur einen Bruchteil des Prozentsatzes der Mehrbeheizung dieses Rohres 10 beträgt. Kurve B in Figur 8 spiegelt den Verlauf der Massenstromdichte **ṁ** wider, der unter diesem Gesichtspunkt möglich ist.

Für Betriebspunkte, die unterhalb der Kurve A, d.h. zwischen der Kurve A und der Abszisse, gewählt werden, ist sichergestellt, daß der Massenstrom mehrbeheizter Rohre 10 ansteigt. Für Betriebspunkte, die unterhalb der Kurve B liegen, d.h. zwischen der Kurve B und der Abszisse, nimmt der Massenstrom in mehrbeheizten Rohren 10 nicht mehr als 20% des Prozentsatzes der Mehrbeheizung ab. Beträgt z.B. die Mehrbeheizung eines Rohres 10%, so wird der Massenstrom in diesem Rohr um weniger als 2% gegenüber dem Wert der durchschnittlich beheizten Rohre 10 abnehmen.

Aufgrund der besonders guten Wärmeübertragungs-Eigenschaften der eingesetzten Rohre 10 besteht keine Notwendigkeit, die Massenstromdichte über **ṁ** = 1600 kg/m²·s zu steigern. Von einem Rohrinnendurchmesser von d = 25 mm aufwärts verläuft deshalb die Kurve B horizontal. Die Massenstromdichte **ṁ** in den Rohren 10 ist daher zweckmäßigerweise bei einem gegebenen Rohrinnendurchmesser d unterhalb des zugehörigen, auf der Kurve B liegenden Maximalwertes zu wählen. Dadurch werden die nachteiligen Folgen von Fehlbeheizungen einzelner Rohre 10 vermieden.

Die genannte Begrenzung der Massenstromdichte auf **ṁ** = 1600 kg/m²·s ab einem Rohrinnendurchmesser von d = 25 mm wird in vorteilhafter Weise erreicht durch den Einsatz von Rohren 10, die auf ihrer Innenseite eine Oberflächenstruktur gemäß den Ausführungsbeispielen nach Figuren 3, 5 oder 7 aufweisen. Aufgrund dieser Oberflächenstruktur ist infolge der dadurch bedingten hohen Turbulenz in der Strömung der Wärmeübergang gegenüber den Verhältnissen in Glattrohren wesentlich verbessert.

## Patentansprüche

1. Durchlaufdampferzeuger mit einem aus miteinander gasdicht verschweißten Rohren (10) gebildeten vertikalen Gaszug (4), an dem sich Brenner für fossile Brennstoffe befinden, wobei die Rohre (10) des Gaszugs (4) im wesentlichen vertikal angeordnet sind, zum Erreichen einer hohen Strömungsturbulenz und/oder zur Ausbildung von Längswirbeln in einem Strömungsmedium auf ihrer Innenseite eine durch überlagerte gegenläufige Berippungen (22, 24) gebildete Oberflächenstruktur aufweisen und für den Durchfluß des Strömungsmediums parallel geschaltet sind, und wobei die erste Berippung (22") einen spitzen Winkel (a") mit der Rohrachse (M) einschließt und die gegenläufige zweite Berippung (24") parallel zur Rohrachse (M) verläuft,
**dadurch gekennzeichnet,** daß ein von der ersten Berippung (22") mit der Rohrwand (42) gebildeter Flankenwinkel (c, f) auf der Anströmseite (36") flacher ist als auf der Abströmseite (38").

2. Dampferzeuger nach Anspruch 1,
**dadurch gekennzeichnet**, daß die durch die Berippungen (22, 22', 22", 24, 24', 24") begrenzten Erhöhungen (26, 26', 26") der Rohrwand (42) mindestens H = 0,7 mm hoch sind.

3. Verfahren zum Betreiben eines Durchlaufdampferzeugers nach Anspruch 1 oder 2, mit einem Gaszug (4) aus miteinander gasdicht verschweißten, im wesentlichen vertikal angeordneten und von einem Strömungsmedium parallel durchströmten Rohren (10),
**dadurch gekennzeichnet**, daß die Massenstromdichte *ṁ* in den Rohren (10) in Abhängigkeit vom Rohrinnendurchmesser d eingestellt wird, wobei ein durch ein Wertepaar der Massenstromdichte *ṁ* und des Rohrinnendurchmessers d bestimmter Betriebspunkt in einem Koordinatensystem zwischen der Kurve B und der Abszisse liegt, und wobei die Kurve B durch Punkte entsprechend den Wertepaaren${\text{d}}_{\text{1}} \text{= 10 mm bei} {{\text{m}}^{̇}}_{\text{1}} {\text{= 1300 kg/m}}^{\text{2}} \text{· s,}$${\text{d}}_{\text{2}} \text{= 25 mm bei} {{\text{m}}^{̇}}_{\text{2}} {\text{= 1600 kg/m}}^{\text{2}} \text{· s,}$ und${\text{d}}_{\text{3}} \text{= 40 mm bei} {{\text{m}}^{̇}}_{\text{3}} {\text{= 1600 kg/m}}^{\text{2}} \text{· s}$ festgelegt ist.

## Claims

1. Continuous steam generator having a vertical gas flue (4) formed from pipes (10) which are welded together in a gas-tight manner and at which burners are located for fossil fuels, in which the pipes (10) of the gas flue (4) are arranged in a substantially vertical manner, in order to achieve great flow turbulence and/or in order to form longitudinal eddies in a flow medium have on their inside a surface structure which is formed by superimposed rib formations (22, 24) running in opposite directions, and are connected in parallel for the through-flow of the flow medium, and in which the first rib formation (22") forms an acute angle (a") with the pipe axis (M) and the second rib formation (24"), which runs in an opposite direction, extends so as to be parallel to the pipe axis (M), characterised in that a flank angle (c, f), which is formed by the first rib formation (22") with the pipe wall (42), is flatter on the approachflow side (36") than on the flow-off side (38").

2. Steam generator according to claim 1, characterised in that the elevations (26, 26', 26") of the pipe wall (42) that are delimited by the rib formations (22, 22', 22", 24, 24', 24") are of a height of at least H = 0.7 mm.

3. Method for operating a continuous steam generator according to claim 1 or 2, having a gas flue (4) consisting of pipes (10) which are welded together in a gas-tight manner, are substantially vertically arranged and through which a flow medium flows in parallel, characterised in that the mass flow density ṁ is set in the pipes (10) as a function of the inside pipe diameter d, in which case an operating point, which is determined by a pair of values of the mass flow density ṁ and of the inside pipe diameter d, lies in a system of coordinates between the curve B and the abscissa, and in which case the curve B is fixed by points in accordance with the pairs of values${\text{d}}_{\text{1}} \text{= 10 mm with} {{\text{m}}^{̇}}_{\text{1}} {\text{= 1300 kg/m}}^{\text{2}} \text{· s,}$${\text{d}}_{\text{2}} \text{= 25 mm with} {{\text{m}}^{̇}}_{\text{2}} {\text{= 1600 kg/m}}^{\text{2}} \text{· s,}$ and${\text{d}}_{\text{3}} \text{= 40 mm with} {{\text{m}}^{̇}}_{\text{3}} {\text{= 1600 kg/m}}^{\text{2}} \text{· s.}$

## Revendications

1. Générateur de vapeur du type à circulation ouverte, comportant un carneau de gaz (4) vertical constitué de tubes (10) soudés entre eux de façon étanche au gaz, sur lequel se trouvent des brûleurs de combustibles fossiles, les tubes (10) du carneau de gaz (4) disposés sensiblement à la verticale comportant sur leur face intérieure, une structure de surface formée par des nervurages en sens inverses (22, 24) superposés dans le but d'obtenir une grande turbulence dans le courant et/ou d'engendrer des tourbillons longitudinaux dans un fluide en circulation, et étant disposés en parallèle pour le passage du fluide en circulation, et le premier nervurage (22") faisant un angle aigu (a") avec l'axe (M) du tube, alors que le deuxième nervurage (24") en sens inverse s'étend parallèlement à l'axe (M) du tube,
caractérisé par le fait qu'un angle de flanc (c, f) fait par le premier nervurage (22") avec la paroi tubulaire (42) est plus plat du côté amont (36") que du côté aval (38").

2. Générateur de vapeur selon la revendication 1,
caractérisé par le fait que les surélévations (26, 26', 26") de la paroi tubulaire (42) délimitées par les nervurages (22, 22', 22",24, 24', 24") ont une hauteur H = 0,7 mm au moins.

3. Procédé pour faire fonctionner un générateur de vapeur du type à circulation ouverte selon la revendication 1 ou 2, comportant un carneau de gaz (4) constitué de tubes (10) soudés entre eux de façon étanche au gaz, qui sont disposés sensiblement à la verticale et dans lesquels passent en parallèle un fluide en circulation,
caractérisé par le fait que la densité du débit massique m dans les tubes (10) est réglée en fonction du diamètre intérieur d des tubes, un point de fonctionnement défini par un couple de valeurs de la densité du débit massique ṁ et du diamètre intérieur d des tubes étant situé dans un système de coordonnées entre la courbe B et les abscisses, et la courbe B étant définie par des points correspondant aux couples de valeurs${\text{d}}_{\text{1}} \text{= 10 mm à} {{\text{m}}^{̇}}_{\text{1}} {\text{= 1300 kg/m}}^{\text{2}} \text{·s,}$${\text{d}}_{\text{2}} \text{= 25 mm à} {{\text{m}}^{̇}}_{\text{2}} {\text{= 1600 kg/m}}^{\text{2}} \text{·s}$ et${\text{d}}_{\text{3}} \text{= 40 mm à} {{\text{m}}^{̇}}_{\text{3}} {\text{= 1600 kg/m}}^{\text{2}} \text{·s.}$
